# DEMANDE DE BREVET EUROPEEN

(11) **EP 1 680 974 A1**
(43) Date de publication de la demande: **19.07.2006**
(21) Numéro de dépôt: 06447003.2
(22) Date de dépôt: 09.01.2006
(51) Int. Cl.: A45B 25/14, A45B 25/16

(54) **Système d'ouverture et de fermeture automatique pour parasols non fixés contre une paroi**

(30) Priorité: 13.01.2005 BE 200500020
(71) Demandeur: Van Remortele, Ramon Franciscus, 9100 Sint-Niklaas (BE)
(72) Inventeur: Van Remortele, Ramon Franciscus, 9100 Sint-Niklaas (BE)

(57) **Abrégé**

Système automatique de pliage et dépliage de parasols et de parapluies non fixés contre une paroi.

Des cylindres guidés dans un mât commandent et entraînent les fixations sur lesquelles sont fixés les bras porteurs, permettant l'ouverture et la fermeture automatiques des parasols et parapluies de diamètre pouvant aller jusqu'à quelque 20 m., et non fixés contre une paroi ou un mur.

## Description

### Introduction

Les parasols et parapluies non fixés sur une paroi sont limités en superficie en raison des mécanismes de pliage.
Pour pouvoir couvrir les terrasses de magasins, de tavernes et autres, il faut impérativement pouvoir fixer les parasols et les parapluies contre un mur.

La présente invention permet de placer des parasols et des parapluies de très grand format (jusqu'à 20 m de diamètre) même si aucun raccord ne peut être créé contre un mur ou une autre paroi.

Tant en Belgique qu'à l'étranger, de très grandes terrasses sont ouvertes au public. Le consommateur contemporain entend être à l'abri de la pluie et être protégé contre un soleil trop fort.

Pour les exploitants de grandes terrasses et de leur personnel, le maniement de ces parasols est souvent une lourde tâche, combien désagréable. En cas de tempête soudaine, il n'est pas rare que les parasols soient endommagés, parce qu'ils n'avaient pu être repliés assez rapidement.

### L'invention

Grâce à l'utilisation d'un mât comprenant deux cylindres sous les supports de fixation des bras portants du parapluie ou parasol, leur ouverture et fermeture peuvent être automatisées en toute sécurité.

II suffit en outre d'adapter la taille du mât (en hauteur et en diamètre) et des cylindres pour pouvoir actionner des parapluies et parasols de très grande taille (jusqu'à quelque 20 m de diamètre).

### Réalisation

Les terrasses de tavernes, hôtels, restaurants ou piscines sont des applications évidentes, mais de nouvelles perspectives s'ouvrent également pour les réceptions d'entreprises ou de mariages.

Les croquis joints montrent le mât respectivement en position ouverte et fermée. Les cylindres A et B glissent dans le mât suivant une fente.

En position fermée, les deux cylindres sont écartés : le mécanisme de support de fixation des bras portants du parasol ou du parapluie sont alors également fermés.

En rapprochant les cylindres, l'un par rapport à l'autre, les supports de fixation des bras sont respectivement soulevés (cylindre A) ou poussés vers le haut (cylindre B), de quel fait le parapluie ou le parasol s'ouvre.

Comme déjà cité ci avant, la hauteur et le diamètre du mât dépendent du diamètre souhaité pour le parasol ou le parapluie. Les mâts peuvent être réalisés en métal, mais pourraient être conçus en matériau synthétique tout aussi bien.

## Revendications

1. L'invention se **caractérise par**
1. L'utilisation de deux cylindres guidés dans un mât. Ils commandent les ancrages sur lesquels les bras porteurs des parasols ou parapluies sont fixés.
2. La commande automatique des ces cylindres pour l'ouverture et la fermeture des parasols ou parapluies non fixés contre une paroi.
3. La possibilité, moyennant l'adaptation du diamètre et de la hauteur du mât et du type de cylindre, de réaliser des parasols ou parapluies de grande taille couvrant de grandes superficies.
Les cylindres utilisés sont disponibles dans le commerce.
Le mât et les pièces d'adaptation et d'ancrage pour les parasols ou parapluies peuvent être réalisées pour toute entreprise métallurgique sur base des dessins et plans d'exécution.
